# EUROPÄISCHE PATENTSCHRIFT

(11) **EP 0 574 478 B1**
(45) Veröffentlichungstag und Bekanntmachung des Hinweises auf die Patenterteilung: **14.12.1994**
(21) Anmeldenummer: 92906193.5
(22) Anmeldetag: 04.03.1992
(51) Int. Cl.: H01F 5/08

(54) **INDUKTIVER, SUPRALEITENDER STROMSPEICHER**
INDUCTIVE SUPERCONDUCTING CURRENT ACCUMULATOR
ACCUMULATEUR DE COURANT SUPRACONDUCTEUR INDUCTIF

(30) Priorität: 04.03.1991 DE 4106859
(43) Veröffentlichungstag der Anmeldung: 22.12.1993
(73) Patentinhaber: MAGNET-MOTOR GESELLSCHAFT FÜR MAGNETMOTORISCHE TECHNIK MBH, D-82319 Starnberg (DE)
(72) Erfinder: WECK, Werner, D-8130 Starnberg (DE); SCHÖLDERLE, Hermann, D-8121 Aidenried (DE); EHRHART, Peter, D-8000 München 70 (DE)
(74) Vertreter: Klunker . Schmitt-Nilson . Hirsch
(86) Internationale Anmeldenummer: EP9200472
(87) Internationale Veröffentlichungsnummer: WO9215999

(56) Entgegenhaltungen:
- FR-A- 2 112 054
- GB-A- 2 205 444

## Beschreibung

### Induktiver, supraleitender Stromspeicher

Gegenstand der Erfindung ist ein induktiver , supraleitender Stromspeicher,
(a) der eine Anordnung mehrerer, aus Supraleitmaterial gewickelter Spulen aufweist, die zur Ausbildung eines Speicherstromkreises miteinander verbunden sind,
(b) und bei dem der Speicherstromkreis an einen Verbraucherstromkreis angeschlossen ist und eine mit Supraleitmaterial aufgebaute Entladungsschaltereinrichtung aufweist, die zum Unterbrechen des Speicherstromkreises und damit zum Entladen des Stromspeichers in den Verbraucherstromkreis in einen hochohmigen, normalleitenden Zustand gebracht wird,

dadurch gekennzeichnet,
(c) daß der Speicherstromkreis des Stromspeichers eine aus Supraleitmaterial gewickelte Innenspule und eine mit Abstand um die Innenspule herum angeordnete, aus Supraleitmaterial gewickelte Außenspule aufweist, wobei im Betrieb die Innenspule und die Außenspule mit gegensinniger Stromrichtung durchflossen sind, so daß im Ringraum zwischen der Innenspule und der Außenspule der gleiche, jedoch entgegengesetzt gerichtete Magnetfluß herrscht wie im Innenraum der Innenspule.

Ein induktiver, supraleitender Stromspeicher mit den oben angeführten Merkmalen (a) und (b) ist aus dem Dokument FR 2 112 054 A bekannt. Über die geometrische Anordnung der Spulen relativ zueinander ist dort nichts ausgeführt, aber entsprechend den Zeichnungen denkt man normalerweise an eine in Axialrichtung der Spulen aufeinanderfolgende Anordnung.

Aus dem Dokument GB 2 205 444 A ist ein Gerät zur Bildgewinnung mittels Magnetresonanz bekannt. Dieses Gerät weist eine supraleitende Hauptspule zur Erzeugung des erforderlichen Magnetfelds auf, die von einer supraleitenden, mit gegensinniger Stromrichtung durchflossenen Abschirmspule umgeben ist, so daß der Raum außerhalb des Geräts weitgehend magnetfeldfrei ist. Bestimmungszweck dieses Geräts ist jedoch nicht die Speicherung von Strom um damit bei Bedarf einen Verbraucher speisen zu können. Das Gerät ist auf Erzeugung eines für die Bildgewinnung bestgeeigneten Magnetfelds ausgelegt, nicht auf Speicherung möglichst großer Strommengen auf kleinem Raum. Eine Entladungsschaltereinrichtung ist nicht vorhanden.

Bei induktiven, supraleitenden Stromspeichern mit einer zylindrischen Spule als wesentlichstem Bestandteil tritt das im Innenraum der Spule vorhandene Magnetfeld an beiden Spulenenden aus und schließt sich außerhalb der Spule, so daß in der Umgebung der Spule ein Magnetfeld mit in der Regel sehr hoher magnetischer Feldstärke herrscht. Demgegenüber verläuft beim erfindungsgemäßen Stromspeicher der Magnetkreis in einer ersten Axialrichtung durch den Innenraum der Innenspule und dann in der entgegengesetzten, zweiten Axialrichtung durch den Ringraum zwischen der Innenspule und der Außenspule, so daß - abgesehen von Bereichen dicht an den beiden stirnseitigen Enden der Spulenanordnung - außerhalb der Spulenanordnung praktisch kein Magnetfeld herrscht. Das Magnetfeld wird in der Spulenanordnung kompensiert bzw. zurückgeführt.

Der Begriff "Supraleitmaterial" bezeichnet einerseits seit längerer Zeit bekannte, in der Regel metallische Materialien, die nur bei Temperaturen wenig oberhalb des absoluten Nullpunkts supraleitend sind. Andererseits bezeichnet dieser Begriff auch die erst seit einigen Jahren bekannten, meist keramischen Materialien, die noch bei erheblichem Temperaturabstand vom absoluten Nullpunkt supraleitend sind. Diese Materialien werden häufig Hochtemperatur-Supraleiter genannt, wobei man als Einteilungsgrenze die Temperatur von flüssigem Stickstoff wählen kann; nach dieser Einteilung sind Hochtemperatur-Supraleiter solche, die mindestens bei der Siedetemperatur flüssigen Stickstoffs noch supraleitend sind.

Mittels der Entladungsschaltereinrichtung kann man den Speicherstromkreis vollständig oder teilweise entladen. Mit Supraleitmaterial aufgebaute Schalter sind an sich bekannt, ebenso Mittel, um den Schalter zum öffnen in einen hochohmigen, normalleitenden Zustand zu bringen, beispielsweise eine Erwärmungseinrichtung, eine Einrichtung zum Beaufschlagen des Schalters mit energiereicher Strahlung (Hochfrequenzstrahlung, Laserstrahlung, etc.), eine Einrichtung zum Aufbringen eines Strompulses hoher Stromstärke auf das Supraleitmaterial des Schalters. Letzteres ist beim erfindungsgemäßen Stromspeicher besonders bevorzugt, insbesondere in einer Ausführungsform, bei der der Strompuls durch Entladung eines Kondensators oder mehrerer Kondensatoren erzeugt wird.

Vorzugsweise sind die Wicklungen der Innenspule und der Außenspule sowie die Magnetflußquerschnitte des Ringraums und des Innenraums so ausgebildet, daß sich im Ringraum und im Innenraum mindestens im wesentlichen gleiche Magnetflußdichten ergeben. Dies gilt auch für die Umfänge der Innenspule und der Außenspule. Das Supraleitmaterial der beiden Spulen kann an allen Stellen praktisch ausgenutzt werden.

Weitere bevorzugte Merkmale der Erfindung sind in den Ansprüchen 3 bis 17 angegeben und werden weiter unten im Zusammenhang mit der Beschreibung bevorzugter Ausführungsbeispiele noch näher erläutert.

Die Erfindung und Ausgestaltungen der Erfindung werden nachfolgend anhand von teilweise schematisiert zeichnerisch dargestellten Ausführungsbeispielen noch näher erläutert. Es zeigt:
- Fig. 1: in einem schematisierten Achsenschnitt die geometrische Anordnung wesentlicher Bestandteile eines Stromspeichers;
- Fig. 2: in schematisierter Draufsicht den Stromspeicher von Figur 1, wobei zusätzlich eine Einrichtung zum induktiven Laden des Stromspeichers zu sehen ist;
- Fig. 3: ein Blockschaltbild des Stromspeichers von Figuren 1 und 2;
- Fig. 4: in einem Achsenschnitt analog Figur 1 einen Stromspeicher, der aus mehreren Teil-Stromspeichern zusammengesetzt ist, wobei eine Einrichtung zum induktiven Laden des Stromspeichers mit eingezeichnet ist;
- Fig. 5: ein Blockschaltbild des Stromspeichers von Fig. 4;
- Fig. 6: einen Teilschnitt wie Fig. 1 einer modifizierten Spulenausführung.

Der Stromspeicher 2 gemäß Figuren 1 und 2 besteht im wesentlichen aus einer praktisch zylindrischen Innenspule 4 aus Supraleitmaterial, einer konzentrisch dazu fluchtend angeordneten, praktisch zylindrischen Außenspule 6 aus Supraleitmaterial, einer Einrichtung 8 zum induktiven Laden der Spulen 4 und 6, und einer Entladungsschaltereinrichtung 10. Die Innenspule 4 ist in einer ersten Wicklungsrichtung gewickelt, während die Außenspule 6 in der entgegengesetzten Wicklungsrichtung gewickelt ist. Der Ringraum 12 zwischen der Außenspule 6 und der Innenspule 4 hat einen (in Fig. 2 in Draufsicht erkennbaren) kreisringförmigen Magnetflußquerschnitt, der dem (in Fig. 2 in Draufsicht erkennbaren) kreisförmigen Magnetflußquerschnitt des Innenraums 14 der Innenspule 4 seiner Querschnittsfläche nach im wesentlichen entspricht. Die Innenspule 4 und die Außenspule 6 haben im wesentlichen gleiche Windungszahl und sind elektrisch derart in Serie geschaltet, daß sie im Betrieb gegensinnig stromdurchflossen sind. Dies kann man durch entsprechende Verschaltung der Innenspule 4 und der Außernspule 6 auch erreichen, wenn die beiden Spulen 4 und 6 nicht gegensinnig gewickelt sind.

Vorzugsweise sind die Innenspule 4 und die Außenspule 6 axial im wesentlichen gleich lang und an ihren beiden Axialenden miteinander fluchtend.

Die Ladeeinrichtung 8 besteht im wesentlichen aus einer Primärspule und einer Sekundärspuleneinrichtung, die in Figur 2 als einheitliche Anordnung 16 gezeichnet ist, und zwei Ladungsschaltern 18, 20, über die die Sekundärspuleneinrichtung an einen Speicherstromkreis angeschlossen ist. Genaueres hierzu wird weiter unten im Zusammenhang mit Figur 3 ausgeführt. Die Primärspule, die Sekundärspuleneinrichtung, die Verbindungen zwischen der Sekundärspuleneinrichtung und den beiden Ladungsschaltern 18, 20, die beiden Ladungsschalter 18, 20, und die Verbindungen zwischen den Ladungsschaltern 18, 20 und der Entladungsschaltereinrichtung 10 sind mit Supraleitmaterial aufgebaut.

Die Entladungsschaltereinrichtung 10 besteht im wesentlichen aus einer zweisträngig aus Supraleitmaterial gewickelten Spule, wodurch die Entladungsschaltereinrichtung 10 eine große Supraleitmateriallänge hat. Die Entladungsschaltereinrichtung 10 ist konzentrisch zu der Innenspule 4 und der Außenspule 6 in kleinem Abstand um die Außenspule 6 herum angeordnet. Die Entladungsschaltereinrichtung 10 ist einerseits mit der Ladeeinrichtung 8 und andererseits mit der Außenspule 6 und der Innenspule 4 elektrisch verbunden, und zwar derart, daß die beiden Wickelungsstränge der Schalterspule gegensinnig stromdurchflossen sind. Genaueres hierzu wird weiter unten im Zusammenhang mit Figur 3 beschrieben. Die Schalterspule 10 ist somit eng mit der Anordnung aus Innenspule 4 und Außenspule 6 integriert, befindet sich aber im praktisch magnetfeldfreien Raum radial außerhalb der Außenspule 6. Der zweisträngige, gegensinnig stromdurchflossene Wicklungsaufbau der Schalterspule 10 führt dazu, daß die Schaltereinrichtung insgesamt induktivitätsarm ist. Es gibt praktisch keine Auswirkung des Magnetfelds der Speicherspulenanordnung auf die Entladungsschaltereinrichtung und umgekehrt.

Figur 3 veranschaulicht die elektrische Verschaltung der bisher beschriebenen Bestandteile des Stromspeichers 2. Man erkennt, daß die Innenspule 4 und die Außenspule 6 elektrisch in Serie geschaltet sind, daß die Ladungs-Sekundärspuleneinrichtung eine erste Sekundärspule 24 und eine zweite Sekundärspule 26 (die mittig miteinander verbunden sind) aufweist, daß von dem Verbindungspunkt 28 der beiden Ladungs-Sekundärspulen 24, 26 über einen ersten Entladungsschalter 30 eine elektrische Verbindung zu einem Ende der Innenspule 4 besteht, und daß zwischen den freien Enden der Ladungs-Sekundärspulen 24 und 26 über die Ladungsschalter 18, 20 und einen zweiten Entladungsschalter 32 eine elektrische Verbindung zu der Außenspule 6 besteht. Alle jetzt im Zusammenhang mit Figur 3 beschriebenen Bauteile und elektrischen Verbindungen bestehen elektrisch aus Supraleitmaterial, und zwar aus einem durchgehenden Supraleitmaterialstrang,bei dem lediglich der Verbindungspunkt 28 zwischen den beiden Ladungs-Sekundärspulen 24, 26 und die weiter unten noch zu beschreibenden Anschlußpunkte 34 und 36 vorhanden sind.

Bei dem ersten Entladungsschalter 30 handelt es sich um den einen Wicklungsstrang der Entladungsschaltereinrichtung 10, und bei dem zweiten Entladungsschalter 32 handelt es sich um den zweiten Wicklungsstrang der Entladungsschaltereinrichtung 10, wobei der erste Entladungsschalter 30 und der zweite Entladungsschalter 32 räumlich als gemeinsame Entladungsschalterspule zusammengefaßt sind.

In Figur 3 erkennt man ferner, daß das obere Ende der ersten Ladungs-Sekundärspule 24 über eine elektrische Verbindung 38 mit einem Verbindungspunkt 34 verbunden ist, der in der elektrischen Verbindung zwischen dem unteren Ende der zweiten Ladungs-Sekundärspule 26 und der Außenspule 6 liegt, und zwar konkret zwischen dem zweiten Ladungsschalter 20 und dem zweiten Entladungsschalter 32. In der Verbindung 38 befindet sich der erste Ladungsschalter 18. Die beiden Sekundärspulen 24 und 26 wirken induktiv zusammen mit der Ladungs-Primärspule 40, die ebenfalls aus Supraleitmaterial besteht und zum Laden des Stromspeichers 2 mit Wechselstrom gespeist wird. Alle bisher im Zusammenhang mit Figur 3 beschriebenen Bestandteile des Stromspeichers 2 befinden sich in einem gemeinsamen Kryobereich 42 der innerhalb der strichpunktierten Linie in Figur 3 ist.

Die Ladungs-Primärspule 40 kann alternativ aus normalleitendem Material gewickelt sein und sich außenhalb des Kryobereichs 42 befinden.

Der in der Ladungs-Primärspule 40 fließende Wechselstrom induziert in den beiden Ladungs-Sekundärspulen 24 und 26 Spannungen periodisch wechselnden Vorzeichens. Die Ladungsschalter 18 und 20 werden entsprechend wechselnd geöffnet und geschlossen, so daß wechselnd entweder die erste Ladungs-Sekundärspule 24 oder die zweite Ladungs-Sekundärspule 26 in den Speicherstromkreis 44 eingeschaltet ist und dorthin vorzeichenrichtig einen Ladungsstrompuls einspeist. Der Speicherstromkreis 44 führt also vom oberen Ende der Innenspule 4 über den ersten Entladungsschalter 30, dann entweder über die erste Ladungs-Sekundärspule 24 und den geschlossenen, ersten Ladungsschalter 18 oder die zweite Ladungs-Sekundärspule 26 und den geschlossenen, zweiten Ladungsschalter 20 zu dem Verbindungspunkt 34,
von dort über den zweiten Entladungsschalter 32 zu dem unteren Ende der Außenspule 6, schließlich vom oberen Ende der Außenspule 6 zum unteren Ende der Innenspule 4. Es versteht sich, daß zu Zeiten, wenn der Speicherstromkreis 44 nicht nachgeladen wird, nur einer der beiden Ladungsschalter 18, 20 geschlossen ist und der andere der beiden Ladungsschalter 18, 20 offen ist und daß zu Zeiten, wenn der Speicherstromkreis 44 nicht entladen wird, die beiden Entladungsschalter 30, 32 geschlossen sind.

Das weiter vorn zur Einrichtung zum Öffnen der mit Supraleitmaterial aufgebauten Entladungsschaltereinrichtung 10 Gesagte gilt analog für die beiden Ladungsschalter 18, 20. Die von jedem Ladungsschalter 18, 20 zu bewältigende Schaltleistung ist wesentlich geringer als die von der Entladungsschaltereinrichtung 10 zu bewältigende Schaltleistung, so daß die Ladungsschalter 18, 20 unaufwendiger und kleiner gebaut sein können als die Entladungsschaltereinrichtung 10. Außerdem kann man den Schaltungsablauf der Ladungsschalter 18, 20 so einrichten, daß die Ladungsschalter 18, 20 im praktisch stromfreien Zustand öffnen und schließen.

Alternativ kann man mit nur einer Ladungs-Sekundärspule und nur einem Ladungsschalter arbeiten (Halbwellen-Ladungseinrichtung.

In der Verbindung zwischen dem oberen Ende der Innenspule 4 und dem ersten Entladungsschalter 30 befindet sich ein Verbindungspunkt 36, und analog befindet sich in der Verbindung zwischen dem unteren Ende der Innenspule 6 und dem zweiten Entladungsschalter 32 ein Verbindungspunkt 36. Von jedem Verbindungspunkt 36 führt ein Entladungsanschluß 46 bzw. Verbraucheranschluß, der auch in Figur 2 eingezeichnet ist, aus dem Kryobereich 42 heraus. Jeder Entladungsanschluß 46 besteht mindestens ab der Grenze des Kryobereichs 42 aus normalleitendem Material. An die Entladungsanschlüsse 46 schließt ein Verbraucherstromkreis 48 an, in dem ein oder mehrere, nicht eingezeichnete Stromverbraucher 50 liegen. An die Entladungsanschlüsse 46 ist ferner ein Stromkreis 52 mit einem Kondensator 54 angeschlossen.

Zum Entladen des Stromspeichers 2 wird der Kondensator 54 zum Entladen gebracht, so daß ein entsprechender Strompuls in den Speicherstromkreis 44 kommt (der Strompuls fließt nicht über den Verbraucherstromkreis 48, weil dieser wegen des Stromverbrauchers 50 hochohmig ist). Der Strompuls ist so hoch bemessen, daß in den Entladungsschaltern 30, 32 die Supraleitung auf großer Länge der Schalterwicklung zusammenbricht und diese dadurch hochohmig werden. Infolgedessen fließt der im jetzt geöffneten Speicherstromkreis 44 gespeicherte Strom über den Entladungsstromkreis 48 durch den oder die Stromverbraucher 50. Zum erneuten Laden des Stromspeichers 2 werden die Entladungsschalter 30, 32 dadurch wieder geschlossen, daß sie erneut in den supraleitenden Zustand überführt werden. Es wird darauf hingewiesen, daß es im Prinzip ausreichend ist, wenn der Speicherstromkreis 44 zum Entladen an nur einer Stelle unterbrochen wird.

Alternativ kann man den Kondensator-Stromkreis 52 an anderen Stellen des Speicherstromkreises 44 anschließen oder pro Entladungsschalter 30, 32 einen eigenen, davor und dahinter angeschlossenen Kondensator-Stromkreis 52 vorsehen. Im letztgenannten Fall kann man so anschließen, daß bei Entladung des Kondensators 54 zugleich auch der geschlossene der beiden Ladungsschalter 18, 20 geöffnet wird.

Der Begriff "Kryobereich" 42 bedeutet, daß in diesem Bereich eine Temperatur herrscht, bei der das Supraleitmaterial der beschriebenen Bestandteile und Verbindungen im supraleitenden Zustand ist. Konkret handelt es sich beispielsweise um ein Bad aus flüssigem Helium oder aus flüssigem Stickstoff. Dieses Bad ist auch im Innenraum 14 der Innenspule 4 und im Ringraum 12 zwischen der Innenspule 4 und der Außenspule 6.

Es wird darauf hingewiesen, daß bei dem Stromspeicher gemäß Figuren 1 bis 3 die Innenspule 4 und/oder die Außenspule 6 jeweils aus mehreren, übereinander angeordneten Teilspulen zusammengesetzt sein können, die elektrisch in Serie oder parallel geschaltet sind.

Figur 4 zeigt eine Ausführungsform eines Stromspeichers 2 bei der mehrere Teil-Stromspeicher 60, die jeweils für sich so aufgebaut sind, wie anhand der Figuren 1 bis 3 beschrieben, stapelartig aufeinandergesetzt sind. Jeder Teil-Stromspeicher 60 weist ein unteres, plattenartiges Tragteil 62 aus nicht magnetisierbarem Material auf. Eine induktive Ladeeinrichtung 8 jeweils für jede der Teil-Stromspeicher 60 ist ebenfalls eingezeichnet. Die Teil-Stromspeicher 60 sind derart aufeinander gestapelt, daß die vertikalen Zentralachsen der Speicher-Innenspulen 4 zu einer gemeinsamen Achse 64 zusammenfallen. Das gleiche gilt für die Außenspulen 6 und die Entladungsschalterspulen 10. Ferner ist eingezeichnet, daß das Magnetfeld im Innenraum 14 insgesamt von oben nach unten gerichtet ist, während das Magnetfeld im Ringraum 12 insgesamt von unten nach oben gerichtet ist.

Figur 5 zeigt, daß innerhalb jedes Teil-Stromspeichers 60 die Bestandteile genauso verschaltet sind, wie beim Stromspeicher 2 gemäß Figuren 1 bis 3. Man erkennt ferner, daß die einzelnen Ladungs-Primärspulen 40 elektrisch in Serie geschaltet sind. Alternativ kann eine gemeinsame Ladungs-Primärspule für alle Teil-Strom-Stromspeicher 60 vorgesehen sein. Und man erkennt schließlich, daß die Entladungsanschlüsse 46 der einzelnen Speicherstromkreise 44 derart miteinander verschaltet sind, daß die Speicherspulenpaare 4,6 insgesamt in Parallelschaltung an einem oder mehrere, nicht eingezeichnete Verbraucher 50 angeschlossen sind.

Alternativ ist es möglich, die Verbraucheranschlüsse 46 der einzelnen Speicherstromkreise 44 derart miteinander zu verschalten, daß die Speicherspulen 4, 6 insgesamt in Serie an den oder die Verbraucher 50 angeschlossen sind. Die Stromkreise 52 zum Aufbringen eines Strompulses auf die Speicherstromkreise 44 sind nicht eingezeichnet. Generell wird angemerkt, daß die Stromrichtung in den diversen Spulen mit den Symbolen x für eine erste Stromrichtung und für die entgegengesetzte Stromrichtung gekennzeichnet sind. Schließlich wird darauf hingewiesen, daß der Ringraum 12 zwischen der Innenspule 4 bzw. den Innenspulen 6 und der Außenspule 6 bzw. den Außenspulen 6 beispielsweise auch mit einer Kunststoffmasse ausgefüllt sein kann, die den körperlichen Zusammenhalt der Spulen herstellt oder unterstützt. Analog kann auch die Entladungsschalterspule 10 bzw. die Entladungsspulen 10 mittels einer Kunststoffmasse mit der Außenspule 6 bzw. den Außenspulen 6 zusammengefaßt sein.

Fig. 6 veranschaulicht eine modifizierte Spulenausführung. Die Außenspule 6 ist in eine obere Außenspule 6a und eine untere Außenspule 6b unterteilt. Die obere Außenspule 6a weist oben, radial außen einen ersten Anschluß 46 auf. Vom unteren Ende der oberen Teil-Außenspule 6a führt eine Verbindung zum oberen Ende der Innenspule 4. Vom unteren Ende der Innenspule 4 führt eine Verbindung zum oberen Ende der unteren Teil-Außenspule 6b. Am unteren Ende der unteren Spule 6b ist radial außen ein zweiter Anschluß 46 vorgesehen. Auf diese Weise muß kein Anschluß 46 oberhalb oder unterhalb der Außenspule 6 vorbei zu der Innenspule 4 geführt werden. Wenn es aus wicklungstechnischen Gründen vorteilhaft ist, kann die Innenspule 4 in eine obere und eine untere Teilspule unterteilt werden.

## Patentansprüche

1. Induktiver, supraleitender Stromspeicher (2),
(a) der eine Anordnung mehrerer, aus Supraleitmaterial gewickelter Spulen 4, 6) aufweist, die zur Ausbildung eines Speicherstromkreises (44) miteinander verbunden sind,
(b) und bei dem der Speicherstromkreis (44) an einen Verbraucherstromkreis (48) angeschlossen ist und eine mit Supraleitmaterial aufgebaute Entladungsschaltereinrichtung (10) aufweist, die zum Unterbrechen des Speicherstromkreises (44) und damit zum Entladen des Stromspeichers (2) in den Verbraucherstromkreis (48) in einen hochohmigen, normalleitenden Zustand gebracht wird,
dadurch gekennzeichnet,
(c) daß der Speicherstromkreis (44) des Stromspeichers (2) eine aus Supraleitmaterial gewickelte Innenspule (4) und eine mit Abstand um die Innenspule (4) herum angeordnete, aus Supraleitmaterial gewickelte Außenspule (6) aufweist, wobei im Betrieb die Innenspule (4) und die Außenspule (6) mit gegensinniger Stromrichtung durchflossen sind, so daß im Ringraum (12) zwischen der Innenspule (4) und der Außenspule (6) der gleiche, jedoch entgegengesetzt gerichtete Magnetfluß herrscht wie im Innenraum (14) der Innenspule (4).

2. Stromspeicher nach Anspruch 1, dadurch gekennzeichnet, daß die Wicklungen der Innenspule (4) und der Außenspule (6) sowie die Magnetflußquerschnitte des Ringraums (12) und des Innenraums so ausgebildet sind, daß sich im Ringraum (12) und im Innenraum (14) mindestens im wesentlichen gleiche Magnetflußdichten ergeben.

3. Stromspeicher nach Anspruch 1 oder 2, dadurch gekennzeichnet, daß die Entladungsschaltereinrichtung (10) einen spulenartig gewickelten Supraleitmaterialabschnitt großer Länge aufweist.

4. Stromspeicher nach Anspruch 3, dadurch gekennzeichnet, daß die Entladungsschaltereinrichtung (10) außen um die Außenspule (6) herum angeordnet ist.

5. Stromspeicher nach mindestens einem der Ansprüche 3 und 4, dadurch gekennzeichnet, daß die Entladungsschaltereinrichtung (10) mit zwei gegensinnig spulenartig gewickelten Supraleitmaterialabschnitten großer Länge vorgesehen ist.

6. Stromspeicher nach mindestens einem der Ansprüche 1 bis 5, dadurch gekennzeichnet, daß der Speicherstromkreis (44) an zwei Stellen jeweils einen Entladungsschalter (30, 32) aufweist.

7. Stromspeicher nach Anspruch 6, dadurch gekennzeichnet, daß die zwei Entladungsschalter (30, 32) zu der Entladungsschaltereinrichtung (10) zusammengefaßt sind.

8. Stromspeicher nach mindestens einem der vorhergehenden Ansprüche, dadurch gekennzeichnet, daß zum induktiven Laden des Speichers (2) eine Ladungs-Primärspule (40) und eine mit dieser zusammenwirkende Ladungs-Sekundärspuleneineinrichtung (24, 26) in dem Speicherstromkreis (44), der die Innenspule (4) und die Außenspule (6) enthält, vorgesehen sind.

9. Stromspeicher nach Anspruch 8, dadurch gekennzeichnet, daß die Ladungs-Sekundärspuleneinrichtung zwei Ladungs-Sekundärspulen (24, 26) aufweist, die unter Zwischenschaltung jeweils eines intermittierend zu öffnenden und zu schließenden Ladungsschalters (18, 20) derart mit dem Speicherstromkreis (44) verschaltet sind, daß bei beiden Stromflußrichtungen durch die Ladungs-Primärspule (40) die in den Ladungs-Sekundärspulen (24, 26) induzierten Ströme vorzeichenrichtig in den Speicherstromkreis (44) eingespeist werden.

10. Stromspeicher nach Anspruch 9, dadurch gekennzeichnet, daß die zwei Ladungsschalter (18, 20) mit Supraleitmaterial aufgebaut sind und zum öffnen in einen hochohmigen, normalleitenden Zustand gebracht werden.

11. Stromspeicher nach mindestens einem der vorhergehenden Ansprüche, dadurch gekennzeichnet, daß die Speicher-Innenspule (4),
die Speicher-Außenspule (6), die Entladungsschaltereinrichtung (10), die Ladungs-Sekundärspuleneinrichtung (24, 26) und ggf. der oder die Ladungsschalter (18, 20), vorzugsweise auch die Ladungs-Primärspule (40), gemeinsam in einem Kryobereich (42) des Stromspeichers (2) angeordnet sind.

12. Stromspeicher nach mindestens einem der vorhergehenden Ansprüche, dadurch gekennzeichnet, daß die Speicher-Innenspule (4) und die Speicher-Außenspule (6), vorzugsweise zusätzlich die Entladungsschaltereinrichtung (10) und/oder die Ladungs-Sekundärspuleneinrichtung (24, 26) und/oder einer der Ladungsschalter (18, 20), aus gemeinsam kontinuierlich durchgehendem Supraleitmaterial aufgebaut sind.

13. Stromspeicher nach mindestens einem der vorhergehenden Ansprüche, dadurch gekennzeichnet, daß mindestens die Außenspule (6) in zwei axial benachbarte Teilspulen (6a, 6b) unterteilt ist und daß die Stromzuleitungen (46) zu der Anordnung aus Innenspule (4) und Außenspule (6) nur radial außen von der Außenspule (6) vorgesehen sind.

14. Stromspeicher nach mindestens einem der vorhergehenden Ansprüche, dadurch gekennzeichnet, daß er aus mehreren Teil-Stromspeichern (60)besteht, jeder aufweisend eine Speicher-Innenspule (4), eine SpeicherAußenspule (6), eine Entladungsschaltereinrichtung (10) und eine Ladungs-Sekundärspuleneinrichtung (24, 26) ggf. mit Ladungsschalter(n) (18, 20), wobei eine gemeinsame Ladungs-Primärspule (40) für den gesamten Stromspeicher (2) oder einzelne Ladungs-Primärspulen jeweils für einen Teil-Stromspeicher (60) vorgesehen sind.

15. Stromspeicher nach Anspruch 14, dadurch gekennzeichnet, daß die Teil-Stromspeicher (60) in einer stapelartigen Anordnung, mindestens im wesentlichen ausgerichtet gemäß einer gemeinsamen Achse (64) der Speicher- Innenspulen (4), vorgesehen sind.

16. Stromspeicher nach mindestens einem der Ansprüche 14 und 15, dadurch gekennzeichnet, daß die Teil-Stromspeicher (60) entladungsseitig in Serie geschaltet sind.

17. Stromspeicher nach mindestens einem der Ansprüche 14 und 15, dadurch gekennzeichnet, daß die Teil-Stromspeicher (60) entladungsseitig parallel geschaltet sind.

## Claims

1. An inductive superconducting current storage (2), comprising
(a) an assembly of a plurality of coils (4, 6) wound from superconducting material and interconnected so as to form a storage circuit (44),
(b) the storage circuit (44) being connected to a load circuit (48) and having a discharge switch means (10) which is composed with superconducting material and which is brought to a high-resistance, normally conducting state for interrupting the storage circuit (44) and thus for discharging the current storage (2) into the load circuit (48),
characterized in
(c) that the storage circuit (44) of the current storage (2) comprises an inner coil (4) wound from superconducting material and an outer coil (6) wound from superconducting material and disposed around the inner coil (4) in spaced manner therefrom, said inner coil (4) and said outer coil (6) in operation having current flowing therethrough in opposite directions so that the same magnetic flux as in the inner space (14) of the inner coil (4), but of opposite direction, is present in the annular space (12) between inner coil (4) and outer coil (6).

2. A current storage according to claim 1,
characterized in that the windings of the inner coil (4) and the outer coil (6) as well as the magnetic flux cross-sections of the annular space (12) and of the inner space are designed such that at least substantially the same magnetic flux densities result in the annular space (12) and the inner space (14).

3. A current storage according to claim 1 or 2,
characterized in that the discharge switch means (10) comprises a superconducting material section of great length wound in the manner of a coil.

4. A current storage according to claim 3,
characterized in that the discharge switch means (10) is disposed externally around the outside of the outer coil (6).

5. A current storage according to at least one of claims 3 and 4,
characterized in that the discharge switch means (10) is provided with two superconducting material sections of great length wound in coil-like manner in opposite directions.

6. A current storage according to at least one of claims 1 to 5,
characterized in that the storage circuit (44) comprises one discharge switch (30, 32) each at two locations.

7. A current storage according to claim 6,
characterized in that the two discharge switches (30, 32) are combined to form the discharge switch means (10).

8. A current storage according to at least one of the preceding claims,
characterized in that, for inductive charging of the storage (2), a charging primary coil (40) and a charging secondary coil means (24, 26) cooperating therewith are provided in the storage circuit (44) containing the inner coil (4) and the outer coil (6).

9. A current storage according to claim 8,
characterized in that the charging secondary coil means comprises two charging secondary coils (24, 26) which, via an interconnection of one charging switch (18, 20) each adapted to be opened and closed in intermittent manner, are connected to the storage circuit (44) such that in both directions of current flow through the charging primary coil (40) the currents induced in the charging secondary coils (24, 26) are fed into the storage circuit (44) with the correct sign.

10. A current storage according to claim 9,
characterized in that the two charging switches (18, 20) are composed with superconducting material and for opening thereof are brought into a high-resistance, normally conducting state.

11. A current storage according to at least one of the preceding claims,
characterized in that the storage inner coil (4), the storage outer coil (6), the discharge switch means (10), the charging secondary coil means (24, 26) and optionally the charging switch or switches (18, 20), preferably also the charging primary coil (40), are commonly disposed in a cryogenic portion (42) of the current storage (2).

12. A current storage according to at least one of the preceding claims,
characterized in that the storage inner coil (4) and the storage outer coil (6), preferably in addition thereto also the discharge switch means (10) and/or the charging secondary coil means (24, 26) and/or one of the charging switches (18, 20), are commonly composed of continuous superconducting material.

13. A current storage according to at least one of the preceding claims,
characterized in that at least the outer coil (6) is divided in two axially adjacent partial coils (6a, 6b), and in that the current leads (46) to the assembly of inner coil (4) and outer coil (6) are provided only from radially outside of the outer coil (6).

14. A current storage according to at least one of the preceding claims,
characterized in that it consists of several partial current storages (60) each comprising a storage inner coil (4), a storage outer coil (6), a discharge switch means (10) and a charging secondary coil means (24, 26) optionally with charging switch(es) (18, 20), with a common charging primary coil (40) being provided for the entire current storage (2) or individual charging primary coils being provided for one partial current storage (60) each.

15. A current storage according to claim 14,
characterized in that the partial current storages (60) are provided in a stack-like arrangement which is at least substantially aligned along a common axis (64) of the storage inner coils (4).

16. A current storage according to at least one of claims 14 and 15,
characterized in that the partial current storages (60) are connected in series on the discharge side.

17. A current storage according to at least one of claims 14 and 15,
characterized in that the partial current storages (60) are connected in parallel on the discharge side.

## Revendications

1. Accumulateur de courant (2) supraconducteur inductif,
(a) présentant un agencement de plusieurs bobines (4, 6) bobinées en un matériau supraconducteur, reliées ensemble pour constituer un circuit accumulateur de courant (44),
(b) et dans lequel le circuit accumulateur de courant (44) est raccordé à un circuit consommateur de courant (48) et présente un dispositif interrupteur de décharge (10) construit en un matériau supraconducteur, placé dans un état fortement ohmique, normalement conducteur, pour interrompre le circuit accumulateur de courant (44) et, ainsi, pour décharger l'accumulateur de courant (2) dans le circuit consommateur de courant (48),
caractérisé en ce que
(c) le circuit accumulateur de courant (44) de l'accumulateur de courant (2) présente une bobine intérieure (4) bobinée en matériau supraconducteur et une bobine extérieure (6) bobinée en matériau supraconducteur, disposée à distance et autour de la bobine intérieure (4), grâce à quoi, en fonctionnement, la bobine intérieure (4) et la bobine extérieure (6) sont parcourues par un courant en sens inverse de sorte que dans l'espace annulaire (12) entre la bobine intérieure (4) et la bobine extérieure (6) règne le même flux magnétique, toutefois orienté en sens inverse, que dans l'espace intérieur (14) de la bobine intérieure (4).

2. Accumulateur de courant selon la revendication 1, caractérisé en ce que les spires de la bobine intérieure (4) et de la bobine extérieure (6), ainsi que les sections transversales de flux magnétique de l'espace annulaire (12) et de l'espace intérieur sont telles que l'on a des densités de flux magnétique au moins sensiblement égales dans l'espace annulaire (12) et dans l'espace intérieur (14).

3. Accumulateur de courant selon la revendication 1 ou 2, caractérisé en ce que le dispositif interrupteur de décharge (10) présente une section de matériau supraconducteur, enroulée en bobine et de grande longueur.

4. Accumulateur de courant selon la revendication 3, caractérisé en ce que le dispositif interrupteur de décharge (10) est disposé extérieurement autour de la bobine extérieure (6).

5. Accumulateur de courant selon au moins l'une des revendications 3 et 4, caractérisé en ce que le dispositif interrupteur de décharge (10) est prévu avec deux sections de matériau supraconducteur, enroulées en bobine en sens inverse et de grande longueur.

6. Accumulateur de courant selon au moins l'une des revendications 1 à 5, caractérisé en ce que le circuit accumulateur de courant (44) présente en deux endroits respectivement un interrupteur de décharge (30, 32).

7. Accumulateur de courant selon la revendication 6, caractérisé en ce que les deux interrupteurs de décharge (30, 32) sont groupés dans le dispositif interrupteur de décharge (10).

8. Accumulateur de courant selon au moins l'une des revendications précédentes, caractérisé en ce que, pour produire la charge inductive de l'accumulateur (2), une bobine primaire de charge (40) et un dispositif à bobine secondaire de charge (24, 26), coopérant avec celle-ci, sont prévus dans le circuit accumulateur de courant (44) contenant la bobine intérieure (4) et la bobine extérieure (6).

9. Accumulateur de courant selon la revendication 8, caractérisé en ce que le dispositif à bobine secondaire de charge présente deux bobines secondaires de charge (24, 26) reliées au circuit accumulateur de courant (44), avec interposition chaque fois d'un interrupteur de charge (18, 20) s'ouvrant et se fermant par intermittence, de manière que, dans le cas où l'on a deux directions de courant électrique dans la bobine primaire de charge (40) les courants induits dans les bobines secondaires de charge (24, 26) sont injectés dans le circuit accumulateur de courant (44) avec le signe correct.

10. Accumulateur de courant selon la revendication 9, caractérisé en ce que les deux interrupteurs de charge (18, 20) sont construits en matériau supraconducteur et placés dans un état fortement ohmique, normalement conducteur, pour effectuer l'ouverture.

11. Accumulateur de courant selon au moins l'une des revendications précédentes, caractérisé en ce que la bobine intérieure d'accumulateur (4), la bobine extérieure d'accumulateur (6), le dispositif interrupteur de décharge (10), le dispositif à bobines secondaires de charge (24, 26) et, le cas échéant, le ou les interrupteurs de charge (18, 20), de préférence également la bobine primaire de charge (40), sont disposés ensemble dans une zone cryogénique (42) de l'accumulateur de courant (2).

12. Accumulateur de courant selon au moins l'une des revendications précédentes, caractérisé en ce que la bobine intérieure d'accumulateur (4) et la bobine extérieure d'accumulateur (6), de préférence en plus le dispositif interrupteur de décharge (10) et/ou le dispositif à bobines secondaires de charge (24, 26) et/ou l'un des interrupteurs de charge (18, 20) sont construits en un matériau supraconducteur ininterrompu continu, commun.

13. Accumulateur de courant selon au moins l'une des revendications précédentes, caractérisé en ce qu'au moins la bobine extérieure (6) est subdivisée en deux bobines partielles (6a, 6b) voisines axialement, et en ce que les lignes d'amenée de courant (46) allant au dispositif composé de la bobine intérieure (4) et de la bobine extérieure (6) ne sont prévues que radialement à l'extérieur de la bobine extérieure (6):

14. Accumulateur de courant selon au moins l'une des revendications précédentes, caractérisé en ce qu'il est composé de plusieurs accumulateurs de courant partiels (60), présentant chacun une bobine intérieure d'accumulateur (4), une bobine extérieure d'accumulateur (6), un dispositif interrupteur de décharge (10) et un dispositif à bobines secondaires de charge (24, 26), le cas échéant avec un ou des interrupteurs de charge (18, 20), une bobine primaire de charge (40) commune étant prévue pour la totalité de l'accumulateur de courant (2), ou bien des bobines primaires de charges individuelles, affectées chacune à un accumulateur de courant partiel (60).

15. Accumulateur de courant selon la revendication 14, caractérisé en ce que les accumulateurs de courant partiels (60) sont prévus en disposition empilée, au moins sensiblement orientés suivant un axe (64) commun des bobines intérieures d'accumulateur (4).

16. Accumulateur de courant selon au moins l'une des revendications 14 et 15 caractérisé en ce que les accumulateurs de courant partiels (60) sont branchés en série du côté de la décharge.

17. Accumulateur selon au moins l'une des revendications 14 et 15, caractérisé en ce que les accumulateurs de courant (60) sont branchés en parallèle du côté de la décharge.
